# EUROPÄISCHE PATENTSCHRIFT

(11) **EP 0 776 771 B1**
(45) Veröffentlichungstag und Bekanntmachung des Hinweises auf die Patenterteilung: **30.05.2001**
(21) Anmeldenummer: 96810813.4
(22) Anmeldetag: 20.11.1996
(51) Int. Cl.: B42C 1/10

(54) **Einrichtung zum klebeweisen Befestigen von Beilagen**
Device for attaching inserts by gluing
Dispositif pour attacher des suppléments par collage

(30) Priorität: 24.11.1995 CH 333395
(43) Veröffentlichungstag der Anmeldung: 04.06.1997
(73) Patentinhaber: GRAPHA-HOLDING AG, 6052 Hergiswil (CH)
(72) Erfinder: Lüthi, Ernst, 4805 Brittnau (CH)

(56) Entgegenhaltungen:
- EP-A- 0 540 865
- EP-A- 0 570 339
- EP-A- 0 606 550
- US-A- 4 083 551

## Beschreibung

Die Erfindung bezieht sich auf eine Einrichtung zum klebeweisen Befestigen von Beilagen an der freistehenden Oberfläche von durch eine Fördervorrichtung einer Verarbeitungsmaschine transportierten Druckbogen, mit einem die Beilagen einzeln von einem Beilagenmagazin entnehmenden rotierenden Trommelförderer, der am Umfang wenigstens eine die Beilagen erfassende Greifvorrichtung aufweist, wobei die Greifvorrichtung mit einer taktverbunden angetriebenen, die Beilagen von der Greifvorrichtung übernehmenden Anklebevorrichtung gekoppelt ist, die mit einer die Klebebewegung bewirkenden, als Hebelgetriebe ausgebildeten Steuervorrichtung verbunden ist.

Eine gattungsähnliche Einrichtung ist durch die EP - A - 0 606 550 bekannt. Flache Erzeugnisse werden zwischen zwei übereinander angeordneten, gleichsinnig und gleichschnell angetriebenen Förderbändern einem Uebernahmebereich zugeführt, wo sie unterhalb des oberen längeren Förderbandes von einem Ueberführförderer, der an einem radartigen Tragorgan angelenkte steuerbare Klammern aufweist, übernommen werden. Die Klammern sind derart gesteuert, dass die Erzeugnisse jeweils im Uebernahmebereich nach Einholen der Erzeugnisse diese an der Nachlaufkante erfasst werden. Während dem Umlaufen um die Drehachse des Tragorgans gelangen die frei nach vorne ragenden Erzeugnisse über einen Förderkanal, der durch eine Leitfläche gebildet wird, in den Uebergabebereich einer trommelförmigen Verarbeitungseinrichtung mit gleichsinniger Drehrichtung. Hier werden die Erzeugnisse an die auf den Flanken der sattelförmigen Stege aufgelegten Druckbogen durch Schwenken der Klammern festgeklebt. Der Klebstoffauftrag erfolgt bei dieser bekannten Vorrichtung vor dem Uebernahmebereich der Erzeugnisse durch den Ueberführförderer.

Die EP - A - 0 540 865 beschreibt und zeigt eine Vorrichtung zum Ankleben von Beilagen an Druckereiprodukten, die an einem Umlauforgan gelagerte Tragarme aufweist, an deren freien Enden jeweils gesteuerte Halter befestigt sind. Die Halter übernehmen an einer durch Transportbänder gebildeten Lieferstelle die hintereinander zugeführten Beilagen, transportieren diese an einer Klebstoffauftrageinrichtung vorbei und befestigen sie an Druckereiprodukten, die auf einer Fördereinrichtung aufliegen.

Diese bekannten Vorrichtungen sind konstruktiv aufwendig und die beim Fördern der Erzeugnisse durchgeführten Funktionen sowie die Anordnungsweise und Ausbildung der einzelnen Verarbeitungskomponenten gewährleisten keine reibungslose Verarbeitung.
Dies bedeutet im Einzelnen, dass das Zubringen der Erzeugnisse eine vorausgehende Vereinzelung und ein Wegabschnitt erfordert, auf welchem die Erzeugnisse eine Leimauftragsstation durchlaufen. Der aufgetragene Leim setzt sich im weiteren Verlauf des Förderweges an den betroffenen Förderorganen und von diesem an den nachfolgenden Erzeugnissen fest. Ueberdies dürfte sich die stossende Fortbewegung der Erzeugnisse aufgrund ihrer Instabilität auch im Förderkanal als schwieriges Unterfangen erweisen.

U.a. davon ausgehend, ist an die Erfindung die Aufgabe gestellt, eine Einrichtung der eingangs genannten Art zu schaffen, die eine zuverlässige Verarbeitung von flachen Erzeugnissen oder Beilagen mit einer einfacheren Ausrüstung gestattet.

Erfindungsgemäss wird diese Aufgabe durch die in Anspruch 1 genannten Merkmale gelöst. Dadurch lässt sich auch eine Mehrzahl von an dem Anklebevorgang beteiligten gesteuerten Klammern vermeiden.
Die erfindungsgemässe Einrichtung eignet sich sowohl bei einem Sammelhefter wie auch bei einer Zusammentrageinrichtung oder einer Einsteckmaschine.
D.h., die Einrichtung erweist sich beim Sammelheften mit in Förderrichtung längsverlaufenden wie auch querstehenden Auflagen zur rittlingsweisen Aufnahme von Druckbogen oder Druckprodukten als vorteilhaft;
ebenso bei einer Zusammentragmaschine, bei der die Druckbogen in einem Förderkanal aufeinanderliegend, oder stehend aneinanderanliegend gesammelt und quer zur Förderrichtung transportiert werden, sowie bei einer Einsteckmaschine, bei der die Druckbogen in taschenähnlichen Behältern gesammelt werden; wobei die Einrichtung wahlweise um 90° an einer senkrechten Achse oberhalb der Fördervorrichtung verstellt werden kann.

Nachfolgend wird die Erfindung unter Bezugnahme auf die Zeichnung, auf die bezüglich aller in der Beschreibung nicht näher erwähnten Einzelheiten verwiesen wird, und weitere Vorteile anhand eines Ausführungsbeispiels erläutert. In der Zeichnung zeigen:
- Fig. 1: eine schematische Ansicht der erfindungsgemässen Einrichtung und
- Fig. 2: einen teilweisen Schnitt durch die Einrichtung gemäss Fig. 1.

Die Fig. 1 und 2 zeigen eine Einrichtung 1 zum Befestigen von Beilagen 2 durch Kleben an der freistehenden Oberfläche von auf einer Fördereinrichtung 3 einer Verarbeitungsmaschine rittlings aufliegenden gefalteten Druckbogen 4, bei der die Beilagen 2 mit einem rotierend angetriebenen Trommelförderer 5, der am Umfang eine Mitnehmeranordnung aufweist, zugeführt werden.
Hierzu sind die Beilagen 2 aufeinanderliegend in einem über dem Trommelförderer 5 angeordneten Magazin 6 angelegt.
Mittels einer Saugvorrichtung 7 wird die jeweils unterste Beilage 2 im Näherungsbereich der Falzkante von dem Reststapel im Magazin 6 abgehoben, sodass er nach dem Ausschwenken einer Stützvorrichtung 9 von der Mitnehmeranordnung des in Richtung des Pfeiles F rotierenden Trommelförderers 5 erfasst werden kann. Zu diesem Zweck weist die Mitnehmeranordnung am Umfang des Trommelförderers 5 verteilt befestigte Greifvorrichtungen 8 auf, die die Beilagen im Rand- resp. Falzbereich klemmend übernehmen und an eine mit den umlaufenden Greifvorrichtungen 8 bzw. der Mitnehmeranordnung taktverbunden gekoppelte Anklebevorrichtung 10 übergeben.
Die Fördervorrichtung 3 besteht aus mehreren in Abständen hintereinander sich folgenden quer zur Förderrichtung P an einem nicht dargestellten umlaufenden Zugmittel befestigten Auflagestegen 11. Die mit einem Aufliegesattel ausgebildeten Auflagestege 11 heben sich im Wirkbereich der Anklebevorrichtung 10 sich dieser nähernd von ihrer etwa horizontalen Laufrichtung ab und üben dabei eine Schwenkbewegung aus, damit die Beilage 2 störungsfrei zwischen zwei Auflagestege 11 eingeführt und rückseitig an dem auf dem in Laufrichtung vorderen Auflagesteg 11 aufliegenden Druckbogen 4 befestigt werden kann.
Dabei ist die Anklebevorrichtung 10 um wenigstens eine, zur rechtwinklig zur Laufrichtung P der Fördervorrichtung 3 angeordneten Drehachse 12 des Trommelförderers 5 parallele Achse schwenkbar ausgebildet und besitzt eine Haltevorrichtung 13 für die von den Greifvorrichtungen 8 zu übernehmenden Beilagen 2. Die Anklebevorrichtung 10 ist mit einer beidseits des Trommelförderers 5 angeordneten Steuervorrichtung 14 in Verbindung. Das dem einer Haltevorrichtung 13 für die Beilagen 2 gegenüberliegende Ende der Anklebevorrichtung 10 ist mit dem drehenden Ende einer Antriebskurbel 15 der Steuervorrichtung 14 schwenkbar verbunden. Die Antriebskurbel 15 ist mittels einer Schubstange 17 eines Kurbelgetriebes 18 um eine zur Schwenkachse der Anklebevorrichtung 10 parallele Achse 16 rotierend angetrieben, wobei das Kurbelgetriebe 18 über ein zweirädriges Zahnriemenvorgelege 19 mit dem Trommelförderer 5 gekuppelt ist. Die um etwa 90° abgewinkelte Ausgestaltungsform zwischen der Verbindungsstelle an der Antriebskurbel 15 und der Haltevorrichtung 13 der Anklebevorrichtung 10 weist eine dazwischenliegende Schwenkachse 20 auf, die durch einen ortsfest angeordneten Lenker 21 gebildet wird. Letzterer ist in einem Lager schwenkbar aufgehängt und das schwenkbare Ende bildet eine Schwenkachse 20 der Anklebevorrichtung 10. Durch die Antriebskurbel 15 wird bei deren Rotation einerseits die Position der Schwenkachse 20 und die Lage der Anklebevorrichtung 10 laufend verändert, derart, dass die Haltevorrichtung 13 in eine zur Uebernahme der Beilagen 2 von dem Trommelförderer 5 verlagert und anschliessend in eine entsprechend der Auflagestege 11 etwa gleichförmige Klebebewegung versetzt wird.
Die durch Anpressarme 22 ausgebildete Anklebevorrichtung 10 befindet sich gemäss Fig. 1 mit einer Beilage 2 unterwegs zur Klebeposition, die durch strichpunktierte Linien dargestellt ist. Die Uebernahmestellung befindet sich in Fig. 1 etwa bei 5 Uhr. Es sind über die Breite des Trommelförderers 5 mehrere, etwa in Bewegungsrichtung der Beilagen 2 abstehende Anspressarme 22 vorgesehen, die an ihren freien Enden jeweils eine betätigbare Klammer- oder Saugvorrichtung 23 zur Erfassung der von den Greifvorrichtungen 8 zugeführten Beilagen 2 aufweisen.

Auf dem Weg von Magazin 6 zur Klebestelle passieren die Beilagen 2 eine Klebstoffauftragsstation 24, die an der Flugbahn der mit dem Trommelförderer 5 transportierten Beilagen 2 positioniert ist, d.h. dass beim veranschaulichten Ausführungsbeispiel der Klebstoff schon während dem Transport durch die Greifvorrichtungen 8 an den Beilagen 2 -vorzugsweise im Randbereich- streifenförmig oder gepunktet aufgetragen wird. Aufgrund der Anordnungsweise und Ausbildung der Steuervorrichtung 14 führen die Anpressarme 22 der Anklebevorrichtung 10 keine gleichmässige geometrische oder regelmässige Bewegung aus, zumal das Eintauchen der Beilagen 2 zwischen zwei druckbogentragende Auflagestege 11 in engen räumlichen Verhältnissen vorgenommen wird.
Fig. 2 verdeutlicht die Ausbildung der Einrichtung 1 und das Zusammenwirken sowie die Vereinigung des Trommelförderers 5 mit der Anklebevorrichtung 10 und der Steuervorrichtung 14 auf einer Seite. Zur Lagerung der Einrichtung 1 ist ein Gestell 25 vorgesehen, in welchem eine angetriebene Hauptwelle 26 lagert. An dieser Hauptwelle 26 ist ein Förderrotor 27 befestigt, der mit drei am Umfang verteilt angeordneten Greifvorrichtungen 8 versehen ist, die die Beilage 2 erfassen, nachdem sie durch die an einer im Gestell 25 schwenkbar gelagerten Saugerwelle 28 befestigten Saugern 29 von der Unterseite des sich im Magazin 6 befindenden Beilagenstapel teilweise abgehoben worden sind.
Zwei Zahnriemenräder 30, 31 bilden ein Zahnriemenvorgelege 32, durch welches die Steuervorrichtung 14 und die Anklebevorrichtung 10 mit dem Trommelförderer 5 synchron angetrieben werden. Eine mittels Welle 33 im Gestell 25 gelagerte Kurbelscheibe 34 überträgt die Rotationsbewegung auf die Schubstange 17, die die Klebebewegung der an dem Lenker 21 lagernden Anklebevorrichtung 10 steuert. Die zweifach steuerwirksam aufgehängte Anklebevorrichtung 10 ist einerseits an der von der Schubstange 17 angetriebenen Antriebskurbel 15 und am Lenker 21 gelagert, sodass Ueberlagerungsbewegungen an der Anklebevorrichtung 10 entstehen, die zu günstigen Klebebedingungen zwischen zwei Auflagestegen 11 führen.
Zur Idealisierung der Klebbewegung sind die Auflagestege 11 beweglich ausgebildet und steuerbar, so dass sie sich an die engen Verhältnisse und die Bewegungen der Anklebevorrichtung 10 in geeigneter Weise anpassen können.
Die Auslenkung der Auflagestege 11 an der Fördervorrichtung 3 ist verstellbar, ebenso sind es die Bewegungen der Anklebevorrichtung 10 in Abstimmung mit der Formatgrösse einer Beilage 2.

Die erfindungsgemässe Einrichtung 1 eignet sich nicht nur für eine Sammelstrecke bildende Fördervorrichtungen 3 eines Sammelhefters, bei dem die Druckbogen 4 längs- oder quergestellt zur Förderrichtung transportiert werden, sondern auch bei bekannten Zusammentrageinrichtungen resp. Zusammentragmaschinen eines Klebebinders oder Fadenhefters, wobei die Druckbogen sowohl aufeinanderliegend wie auch aneinanderstehend durch die vorliegende Einrichtung 1 mit einer aufklebbaren Beilage 2 beschickt werden können.
Dabei ist es unerheblich, ob die Zusammentrageinrichtung dem Binder vorgeschaltet oder in diesen integriert ist.

## Patentansprüche

1. Einrichtung zum klebeweisen Befestigen von Beilagen an der freistehenden Oberfläche von durch eine Fördervorrichtung einer Verarbeitungsmaschine transportierten Druckbogen, mit einem die Beilagen einzeln von einem Beilagenmagazin (6) entnehmenden rotierenden Trommelförderer (5), der am Umfang wenigstens eine die Beilagen erfassende Greifvorrichtung (8) aufweist, wobei die Greifvorrichtung (8) mit einer taktverbunden angetriebenen, die Beilagen (2) von der Greifvorrichtung übernehmenden Anklebevorrichtung (10) gekoppelt ist, die mit einer die Klebebewegung bewirkenden, als Hebelgetriebe ausgebildeten Steuervorrichtung (14) verbunden ist, wobei die Anklebevorrichtung (10) um wenigstens eine zur Drehachse (12) des Trommelförderers (5) parallele Achse schwenkbar und mit einer in der Flugbahn der vom Trommelförderer (5) transportierten Beilagen (2) angeordneten Haltevorrichtung (13) ausgebildet ist und an dem gegenüberliegenden Ende mit der Steuervorrichtung (14) verbunden ist.

2. Einrichtung nach Anspruch 1, dadurch gekennzeichnet, dass diese oberhalb der Fördervorrichtung (3) an einer senkrechten Achse um 90° verdreh- und feststellbar angeordnet ist.

3. Einrichtung nach Anspruch 1, dadurch gekennzeichnet, dass diese seitlich der Fördervorrichtung (3) und mit einer etwa parallel zur seitlich schräg abfallenden Flanke der Fördervorrichtung (3) eines Sammelhefters verlaufenden Achse (12) des Trommelförderers (5) angeordnet ist.

4. Einrichtung nach einem der Ansprüche 2 oder 3, dadurch gekennzeichnet, dass das Hebelgetriebe eine mit dem steuerwirksam verbundenen Ende der Anklebevorrichtung (10) gekoppelten Antriebskurbel (15) aufweist.

5. Einrichtung nach Anspruch 4, dadurch gekennzeichnet, dass das rotierende Kurbelende mit einer Schubstange (17) eines mit dem Trommelförderer (5) antriebsverbundenen Kurbelgetriebes (18) ausgebildet ist.

6. Einrichtung nach einem der Ansprüche 4 und 5, dadurch gekennzeichnet, dass die eine Schwenkachse (20) der Anklebevorrichtung (10) an dem schwenkbaren Ende eines einseitig ortsfest gelagerten Lenkers (21) angeordnet ist.

7. Einrichtung nach einem der Ansprüche 1 bis 6, dadurch gekennzeichnet, dass die Steuervorrichtung (14) stirnseitig des Trommelförderers (5) angeordnet ist.

8. Einrichtung nach Anspruch 7, dadurch gekennzeichnet, dass der Trommelförderer (5) und die Steuervorrichtung (14) eine gemeinsame Antriebswelle (26) aufweisen.

9. Einrichtung nach einem der Ansprüche 1 bis 8, dadurch gekennzeichnet, dass die Haltevorrichtung (13) an den freien Enden mehrerer wenigstens annähernd über die Förderbreite des Trommelförderers (5) versetzten, von der Anklebevorrichtung (10) abstehenden Anpressarmen (22) eine Klammer- oder Saugvorrichtung zur Erfassung der Beilagen (2) aufweist.

10. Einrichtung nach Anspruch 9, dadurch gekennzeichnet, dass die Schwenkbewegung der Anpressarme (22) innerhalb eines spitzen Winkels erfolgt.

11. Einrichtung nach einem der vorausgehenden Ansprüche, bei der der Trommelförderer (5) am Umfang mehrere betätigbare Greifer (8) ausgebildete Mitnehmer aufweist.

12. Einrichtung nach einem der vorausgehenden Ansprüche, dadurch gekennzeichnet, dass diese zur Vereinzelung von in einem Beilagenmagazin (6) gestapelten Beilagen (2) ausgebildet, und dem Trommelförderer (5) auf dem Förderweg der Beilagen (2) ein diese an der Unterseite des Beilagenmagazins (6) im Randbereich ablösende, mit der Greifvorrichtung kommunizierende Separiervorrichtung (7) vorgeschaltet ist.

13. Einrichtung nach einem der vorausgehenden Ansprüche, dadurch gekannzeichnet, dass der Förderweg der Beilagen (2) zwischen Annahmestelle der Greifvorrichtung und Uebergabestelle an der Anklebevorrichtung (10) durch ein im Abstand zum Umfang des Trommelförders (5) angeordnetes Leitorgan (35) ausgebildet ist.

14. Einrichtung nach Anspruch 13, dadurch gekennzeichnet, dass der Förderweg durch eine Klebstoffauftrageinrichtung (24) ausgebildet ist.

15. Einrichtung nach einem der vorausgehenden Ansprüche, dadurch gekennzeichnet, dass diese oberhalb einem Druckbogen (4) verarbeitenden Sammelförderer (3) angeordnet ist.

16. Einrichtung nach Anspruch 15, dadurch gekennzeichnet, dass der Sammelförderer (3) an einem umlaufenden Zugmittel quer zur Förderrichtung P in Abständen befestigte, sattelförmige Auflagestege (11) für die rittlings aufgelegten Druckbogen (4) aufweist, deren rückwärtige Auflagefläche zur Anbringung der Beilagen (2) an den Druckbogen (4) ausgebildet ist.

17. Einrichtung nach einem der Ansprüche 1 bis 16, dadurch gekennzeichnet, dass diese einer Zusammentrag- oder Einsteckeinrichtung zugeordnet ist.

## Claims

1. Device for attaching inserts by gluing them to the free surface of printed sheets being carried along by a conveying device of a processing machine, having a rotating drum-type conveyor (5) which removes the inserts one by one from an insert magazine (6) and which at the circumference incorporates at least one gripping device (8) to grasp the inserts, the gripping device (8) being coupled to a gluing device (10) which is powered in a timed sequence and takes the inserts (2) from the gripping device and which is connected to a control device (14) in the form of a lever transmission which effects the gluing movement, the gluing device (10) being adapted to be swivelled about at least one axis parallel to the rotational axis (12) of the drum-type conveyor (5) and being constructed with a holding device (13) arranged in the trajectory of the inserts (2) carried by the drum-type conveyor (5), and being connected at the opposite end to the control device (14).

2. Device according to claim 1, characterised in that it is arranged above the conveying device (3) so as to be rotatable through 90° about a vertical axis and lockable.

3. Device according to claim 1, characterised in that it is arranged to the side of the conveying device (3) and with one axis (12) of the drum-type conveyor (5) extending substantially parallel to the laterally obliquely descending flank of the conveying device (3) of a gather-stitcher.

4. Device according to either of claims 2 and 3, characterised in that the lever transmission incorporates a drive crank (15) coupled to the end of the gluing device (10) that is connected in a manner providing operational control.

5. Device according to claim 4, characterised in that the rotating crank end is constructed with a push-rod (17) of a crank transmission (18) connected to the drum-type conveyor (5) so as to drive the latter.

6. Device according to either of claims 4 and 5, characterised in that one swivel axis (20) of the gluing device (10) is arranged on the swivelling end of a linkage (21) which is unilaterally mounted in a fixed manner.

7. Device according to any of claims 1 to 6, characterised in that the control device (14) is arranged on the front end of the drum-type conveyor (5).

8. Device according to claim 7, characterised in that the drum-type conveyor (5) and the control device (14) feature a common drive shaft (26).

9. Device according to any of claims 1 to 8, characterised in that at the free ends of a plurality of pressing arms (22) which are offset at least approximately across the conveying width of the drum-type conveyor (5) and which protrude from the gluing device (10), the holding device (13) incorporates a clip device or suction device for grasping the inserts (2).

10. Device according to claim 8, characterised in that the swivelling movement of the pressing arms (22) takes place within an acute angle.

11. Device according to any of the preceding claims, in which the drum-type conveyor (5) incorporates a plurality of driving dogs in the form of actuatable grippers (8).

12. Device according to any of the preceding claims, characterised in that it is designed for individually separating inserts (2) stacked in an insert magazine (6), and arranged ahead of the drum-type conveyor (5), on the path along which the inserts (2) are being conveyed, is a separating device (7) which detaches the inserts (2) in the margin area on the underside of the insert magazine (6) and communicates with the gripping device.

13. Device according to any of the preceding claims, characterised in that the path along which the inserts (2) are conveyed between the point at which they are taken by the gripping device and the point at which they are handed over to the gluing device (10) is constructed the form of a guide element (35) arranged at a distance from the circumference of the drum-type conveyor (5).

14. Device according to claim 13, characterised in that the conveying path is in the form of a glue application device (24).

15. Device according to any of the preceding claims, characterised in that it is arranged above a gathering conveyor (3) which processes printed sheets (4).

16. Device according to claim 15, characterised in that on a circulating traction means transverse to the conveying direction P the gathering conveyor (3) incorporates, fixed at intervals, saddle-shaped support lands (11) for the printed sheets (4) laid astride the latter, the rear contact surface of said lands (11) being configured for attaching the inserts (2) to the printed sheet (4).

17. Device according to any of claims 1 to 16, characterised in that it is assigned to a collator or inserting device.

## Revendications

1. Dispositif pour attacher des suppléments par collage à la surface libre de feuilles imprimées transportées par un dispositif de transport d'une machine de façonnage, avec un convoyeur à tambour en rotation (5) qui prélève individuellement les suppléments d'un chargeur de suppléments (6), qui, en périphérie, comporte au moins un dispositif de préhension des suppléments (8), le dispositif de préhension (8) étant couplé à un dispositif d'encollage (10) entraîné de façon synchronisée qui reçoit les suppléments (2) du dispositif de préhension, qui est relié à un dispositif de commande (14) effectuant le mouvement d'encollage et conçu sous la forme d'un mécanisme à levier, le dispositif d'encollage (10) étant conçu de façon à pouvoir pivoter au moins autour d'un axe parallèle à l'axe de rotation (12) du convoyeur à tambour (5) et avec un dispositif de support (13) disposé dans la trajectoire des suppléments (2) transportés par le convoyeur à tambour (5) et étant relié en son extrémité opposée au dispositif de commande (14).

2. Dispositif selon la revendication 1, caractérisé en ce que celui-ci est disposé au-dessus du dispositif de transport (3) de façon à pouvoir être bloqué et pivoté à 90 ° sur un axe perpendiculaire.

3. Dispositif selon la revendication 1, caractérisé en ce que celui-ci est disposé latéralement au dispositif de transport (3) et avec un axe (12) du convoyeur à tambour (5) s'étendant à peu près parallèlement au flanc incliné latéralement en biais du dispositif de transport (3) d'une brocheuse.

4. Dispositif selon l'une des revendications 2 ou 3, caractérisé en ce que le mécanisme à levier comporte une manivelle de commande (15) couplée à l'extrémité reliée activement en commande du dispositif d'encollage (10).

5. Dispositif selon la revendication 4, caractérisé en ce que l'extrémité en rotation de la manivelle est conçue avec une tige de commande (17) d'un mécanisme à manivelle (18) relié en entraînement au convoyeur à tambour (5).

6. Dispositif selon l'une des revendications 4 et 5, caractérisé en ce qu'un axe de pivotement (20) du dispositif d'encollage (10) est disposé en l'extrémité pivotante d'une bielle (21) logée de façon fixe d'un côté.

7. Dispositif selon l'une des revendications 1 à 6, caractérisé en ce que le dispositif de commande (14) est disposé côté frontal du convoyeur à tambour (5).

8. Dispositif selon la revendication 7, caractérisé en ce que le convoyeur à tambour (5) et le dispositif de commande (14) comportent un arbre d'entraînement commun (26).

9. Dispositif selon l'une des revendications 1 à 8, caractérisé en ce que le dispositif de support (13) comporte, aux extrémités libres de plusieurs bras compresseurs (22) décalés au moins approximativement sur la largeur de transport du convoyeur à tambour (5) et à distance du dispositif d'encollage (10), un dispositif de serrage ou d'aspiration destiné à saisir les suppléments (2).

10. Dispositif selon la revendication 9, caractérisé en ce que le mouvement pivotant des bras compresseurs (22) s'opère dans les limites d'un angle de pointe.

11. Dispositif selon l'une quelconque des revendications précédentes, dans lequel le convoyeur à tambour (5) comporte en périphérie plusieurs tocs d'entraînement conçus sous forme de griffes actionnables (8).

12. Dispositif selon l'une quelconque des revendications précédentes, caractérisé en ce que celui-ci est conçu pour déparier des suppléments (2) empilés dans un chargeur de suppléments (6) et en ce qu'est couplé en amont du convoyeur à tambour (5) sur le parcours des suppléments (2) un dispositif de séparation (7) les détachant sur la face inférieure du chargeur de suppléments (6) dans la zone du bord et communiquant avec le dispositif de préhension.

13. Dispositif selon l'une quelconque des revendications précédentes, caractérisé en ce que le parcours des suppléments (2) entre le point de réception du dispositif de préhension et le point de transbordement vers le dispositif d'encollage (10) est formé d'un organe de commande (35) disposé à distance de la périphérie du convoyeur à tambour (5).

14. Dispositif selon la revendication 13, caractérisé en ce que le parcours est formé par un dispositif applicateur de colle (24).

15. Dispositif selon l'une quelconque des revendications précédentes, caractérisé en ce que celui-ci est disposé au-dessus d'un convoyeur-collecteur (3) façonnant les feuilles imprimées (4).

16. Dispositif selon la revendication 15, caractérisé en ce que le convoyeur-collecteur (3) comporte un segment d'appui (11) en forme de selle pour les feuilles imprimées posées à califourchon (4), fixé à distance à un organe de traction circulant, transversalement à la direction de transport P, dont la surface d'appui arrière est conçue pour appliquer les suppléments (2) contre les feuilles imprimées (4).

17. Dispositif selon l'une des revendications 1 à 16, caractérisé en ce que celui-ci est associé à un dispositif d'assemblage ou d'encartage.
